# FASCICULE DE BREVET EUROPEEN

(11) **EP 2 148 339 B1**
(45) Date de publication et mention de la délivrance du brevet: **15.07.2015**
(21) Numéro de dépôt: 09354029.2
(22) Date de dépôt: 29.06.2009
(51) Int. Cl.: H01F 7/18, H01H 47/00, H01F 7/13

(54) **Actionneur électromagnétique comportant des moyens de controle de fonctionnement autoadaptatifs et procédé utilisant un tel actionneur.**
Elektromechanisches Stellglied, das autoadaptive Funktionskontrollmittel beinhaltet und Verfahren, bei dem dieses Stellglied zum Einsatz kommt
Electromagnetic actuator including the means for controlling self-adaptive operation and method using such an actuator.

(30) Priorité: 24.07.2008 FR 0804214
(43) Date de publication de la demande: 27.01.2010
(73) Titulaire: Schneider Electric Industries SAS, 92500 Rueil-Malmaison (FR)
(72) Inventeur: Follic, Stéphane, 38050 Grenoble Cedex 09 (FR); Delbaere, Stéphane, 38050 Grenoble Cedex 09 (FR); Lauraire, Michel, 38050 Grenoble Cedex 09 (FR)
(74) Mandataire: Picard, Laurent

(56) Documents cités:
- EP-A- 1 271 570
- DE-A1- 10 033 923
- DE-A1- 10 332 595
- DE-A1- 19 807 875
- FR-A- 2 835 061
- US-A- 5 424 637

## Description

### DOMAINE TECHNIQUE DE L'INVENTION

L'invention est relative à un actionneur électromagnétique ayant une unité de traitement destinée à agir sur des moyens commande en fonction d'un effort mécanique s'appliquant sur ledit actionneur. Ledit actionneur comprenant une armature mobile montée à l'intérieur d'une culasse fixe magnétique, ladite armature mobile étant mobile entre une position ouverte et une position fermée. Au moins une bobine d'excitation est reliée aux moyens commande. Ladite unité de traitement comporte des moyens pour déterminer une variation de flux dans la bobine d'excitation, à partir d'une mesure de la tension et du courant circulant dans ladite bobine. Ladite unité de traitement comporte en outre des moyens pour déterminer la position de l'armature mobile par rapport à la culasse fixe, détermination à partir d'une corrélation entre ladite position, le flux et le courant dans la bobine d'excitation.

L'invention est aussi relative à un procédé pour déterminer un effort mécanique s'appliquant sur un actionneur selon l'invention.

### ETAT DE LA TECHNIQUE ANTERIEURE

Le fonctionnement d'un actionneur électromagnétique est lié à ses conditions d'utilisation. Certaines conditions externes dépendent notamment de la nature et/ou du nombre d'appareillages à actionner et/ou des conditions de température dans lesquelles l'actionneur est utilisé et/ou de la plage de tension d'alimentation dudit actionneur. D'autres conditions internes dépendent notamment de l'état de vieillissement de l'actionneur.

Les conditions de fonctionnement des actionneurs électromagnétiques pouvant changer en cours d'utilisation, la garantie d'un fonctionnement optimal demande une connaissance de certains paramètres de fonctionnement. Par exemple, il peut être utile de connaitre les vitesses de fermeture et/ou d'ouverture. Une connaissance de la position et/ou de la vitesse de l'armature mobile permet alors d'adapter la valeur du courant électrique dans la bobine d'excitation pour minimiser les forces d'impact des parties mobiles contre les parties fixes et/ou pour optimiser la quantité de courant électrique consommé pendant la phase de fermeture ou la phase de maintien.

Certaines solutions consistent à utiliser des capteurs additionnels permettant de connaitre les valeurs des paramètres de fonctionnement de l'actionneur. Par exemple, certaines solutions utilisent des capteurs de position et/ou de vitesse. Cependant, l'utilisation de capteur est parfois complexe compte tenu du peu de place disponible et d'un environnement plus ou moins hostile lié par exemple à des températures élevées.

Le document FR2745913 décrit une méthode de mesure de la position d'un noyau mobile d'un électroaimant sans l'utilisation de capteur additionnel. La mesure de la position est réalisée à partir de la mesure de la tension et du courant circulant dans la bobine d'excitation de cet électroaimant. Cependant, dans cette méthode, on fait l'hypothèse que l'inductance du circuit magnétique est constante lorsque le circuit magnétique est en position ouverte et en position fermée, c'est-à-dire que l'on fait notamment l'hypothèse que le circuit magnétique est saturé en position fermée. Or, dans beaucoup d'appareils interrupteurs de type contacteur ou contacteur-disjoncteur, le circuit magnétique n'est pas complètement saturé en position fermée, de façon à utiliser pleinement les performances du circuit magnétique. Ainsi, l'inductance en position fermée n'est pas constante mais varie largement en fonction du courant circulant dans la bobine d'excitation. C'est pourquoi, une telle méthode n'est alors pas adaptée.

D'autres solutions telles que décrites dans les documents FR2835061, US5424637, décrivent aussi des procédés de mesure de la position de l'armature mobile d'un électroaimant sans l'utilisation de capteur additionnel. Ces solutions utilisent la mesure de la tension et du courant électrique dans la bobine d'excitation pour déterminer la position de l'armature mobile. Cependant, ces solutions n'autorisent pas la mesure ou l'évaluation d'autres paramètres de fonctionnement tels que la nature de la charge mécanique et les interactions dynamique appliquée à l'actionneur.

Le document DE103332595 décrit une méthode pour déterminer l'accélération d'une armature mobile d'un actionneur électromagnétique. Ce méthode utilise la mesure de la tension et du courant dans la bobine d'excitation et la mesure de la résistance totale de la bobine d'excitation pour calculer l'accélération.

### EXPOSE DE L'INVENTION

L'invention vise donc à remédier aux inconvénients de l'état de la technique, de manière à proposer un actionneur électromagnétique comportant des moyens de contrôle autoadaptatifs agissant sur les moyens de commande dudit actionneur en fonction d'un effort mécanique s'appliquant sur l'actionneur.

L'unité de traitement de actionneur électromagnétique selon l'invention comporte des moyens de contrôle autoadaptatifs ayant des moyens de mesure d'une résistance totale de la bobine d'excitation à partir d'un courant électrique de référence et / ou d'une tension de référence. Les moyens de contrôle autoadaptatifs comportent des moyens pour déterminer une énergie thermique élémentaire en fonction de la résistance totale de la bobine d'excitation et du courant électrique instantané. Des moyens déterminent une énergie électrique élémentaire en fonction de la tension instantanée et du courant électrique instantané. Des moyens déterminent une énergie électromagnétique élémentaire égale à la différence entre l'énergie électrique instantanée et l'énergie thermique instantanée. Des moyens déterminent une énergie mécanique élémentaire égale à la différence entre l'énergie électromagnétique élémentaire et une énergie magnétique élémentaire, l'énergie magnétique élémentaire étant fonction de la dérivée partielle du flux par rapport au courant instantané. Des moyens déterminent un effort mécanique s'appliquant sur l'actionneur en fonction de de la différence entre l'énergie mécanique élémentaire et la variation d'énergie par rapport au temps de l'armature mobile entre la position ouverte et la position fermée. Les moyens de commande étant reliés aux moyens de contrôle autoadaptatifs, font varier l'intensité du courant de commande pour la bobine en fonction dudit effort mécanique.

Selon un mode développement de l'invention, la corrélation entre ladite position de l'armature mobile, le flux ou l'inductance de la bobine et le courant circulant dans ladite bobine est représentée à partir d'une mise en équations spécifiques.

Selon un mode développement de l'invention, la corrélation entre ladite position de l'armature mobile, le flux ou l'inductance de la bobine et le courant circulant dans la bobine est représentée à partir d'une courbe de surface donnant un entrefer de l'actionneur électromagnétique en fonction du flux ou l'inductance de la bobine d'excitation et du courant circulant dans ladite bobine.

Avantageusement, l'unité de traitement comporte des moyens de mémorisation mémorisant la courbe de surface sous forme d'une ou plusieurs équations.

Avantageusement, l'unité de traitement comporte des moyens de mémorisation mémorisant la courbe de surface sous forme d'un tableau de données contenant une pluralité de valeurs de l'entrefer de l'actionneur, de l'inductance ou du flux de la bobine d'excitation et du courant.

De préférence, la culasse fixe comporte un axe longitudinal, l'armature mobile étant montée à coulissement axial selon l'axe longitudinal de ladite culasse.

Dans un mode de réalisation, l'unité de traitement comporte des moyens de commande reliés et pilotés par les moyens de contrôle auto-adaptatifs de l'unité de traitement pour délivrer et asservir le courant électrique circulant dans la bobine à fonction de l'effort mécanique.

Avantageusement, les moyens de commande délivrent et asservissent le courant électrique circulant dans la bobine d'excitation en fonction de la position calculée de l'armature mobile par rapport à la culasse fixe.

Le procédé selon l'invention pour déterminer un effort mécanique s'appliquant sur un actionneur tel que défini ci-dessus, consiste à mesurer une résistance totale de la bobine d'excitation à partir d'un courant électrique de référence et / ou d'une tension de référence, déterminer une énergie thermique élémentaire en fonction de la résistance totale de la bobine d'excitation et du courant électrique instantané, Le procédé consiste en outre à déterminer une énergie électrique élémentaire en fonction de la tension instantanée et du courant électrique instantané et déterminer une énergie électromagnétique élémentaire égale à la différence entre la énergie électrique instantanée et la énergie thermique instantanée. Le procédé détermine une énergie mécanique élémentaire égale à la différence entre l'énergie électromagnétique élémentaire et une énergie magnétique élémentaire, l'énergie magnétique élémentaire étant fonction de la dérivée partielle du flux par rapport au courant instantané. Enfin, le procédé détermine un effort mécanique s'appliquant sur l'actionneur en fonction de l'énergie mécanique élémentaire et d'une variation d'énergie cinétique de l'armature mobile entre la position ouverte et la position fermée et fait varier l'intensité du courant dans la bobine d'excitation en fonction dudit effort mécanique.

Selon un mode développement de l'invention, la corrélation entre ladite position de l'armature mobile, le flux ou l'inductance de la bobine et le courant circulant dans ladite bobine est représentée à partir d'une mise en équations spécifiques.

Selon un mode développement de l'invention, la corrélation entre ladite position de l'armature mobile, le flux ou l'inductance de la bobine est représentée à partir d'une courbe de surface donnant un entrefer de l'actionneur électromagnétique en fonction du flux ou l'inductance de la bobine et du courant (I) circulant dans ladite bobine.

Avantageusement, la courbe de surface est mémorisée dans des moyens de mémorisation sous forme d'un tableau de données contenant une pluralité de valeurs de l'entrefer de l'actionneur, de l'inductance ou du flux de la bobine et du courant circulant dans ladite bobine.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
la figure 1 représente un schéma d'un actionneur électromagnétique en position ouverte selon un mode de réalisation de l'invention ;
la figure 2 représente un schéma d'un actionneur électromagnétique en position fermée selon la figure 1 ;
la figure 3 représente une courbe de surface représentant un entrefer d'un actionneur électromagnétique en fonction de l'inductance de la bobine dudit actionneur et du courant circulant dans la bobine.

### DESCRIPTION DETAILLEE D'UN MODE DE REALISATION

Selon un premier mode préférentiel de réalisation, l'actionneur électromagnétique 100 comporte un circuit magnétique 1 ayant une culasse fixe 11 et une armature mobile 12. L'armature mobile 12 est montée dans la culasse fixe 11. L'armature mobile 12 et la culasse fixe 11 forment ainsi un circuit magnétique déformable présentant un entrefer variable. Ladite armature mobile 12 est mobile entre une position ouverte K1 et une position fermée K2.

La position fermée K2 telle que représentée sur la figure 2 correspond habituellement au minimum de l'entrefer E existant entre l'armature mobile 12 et la culasse fixe 11 et la position ouverte correspond au maximum de l'entrefer E.

Selon un mode particulier de réalisation représenté sur les figures 2 et 3, la culasse fixe 11 comporte un axe longitudinal X. L'armature mobile 12 est montée à coulissement axial selon un axe longitudinal X de ladite culasse fixe 11.

L'actionneur électromagnétique comporte également une bobine d'excitation 3 dans laquelle peut circuler un courant électrique. La bobine d'excitation 3 est destinée à créer alors un champ magnétique entraînant un déplacement de l'armature mobile 12. La bobine 3 est reliée à des moyens de commande 21 d'une unité de traitement 2. La bobine est alimentée soit en courant continu, soit en courant alternatif par lesdits moyens de commande 21.

Selon premier mode particulier de réalisation, l'actionneur électromagnétique peut être monostable. Le mouvement inverse d'ouverture de l'armature mobile 12 est alors engendré par un système de rappel, tel qu'un ressort de rappel, non représenté.

Selon second mode particulier de réalisation, l'actionneur électromagnétique peut être bistable. Le mouvement d'ouverture de l'armature mobile 12 est alors engendré par le passage d'un courant d'excitation inverse dans la bobine d'excitation.

A titre d'exemple, l'actionneur électromagnétique est destiné à la commande d'un appareil de type contacteur ou contacteur-disjoncteur. Il peut permettre de commuter une charge électrique à commander, tel qu'un moteur électrique. II possède de façon connue un ou plusieurs pôles de puissance ayant chacun un ou plusieurs contacts fixes coopérant avec un ou plusieurs contacts mobiles pour effectuer cette commutation. L'armature mobile 12 coopère ainsi mécaniquement avec les contacts mobiles, non représentés.

L'actionneur électromagnétique comporte une unité de traitement 2. Cette unité de traitement 2 comporte notamment un microcontrôleur ou un microprocesseur 23 implantée dans un circuit intégré. Ladite unité de traitement 2 comporte aussi des moyens de mémorisation internes 22 reliés au microcontrôleur ou un microprocesseur 23. Les moyens de mémorisation 22 sont constitués par exemple d'une mémoire non-volatile de type EEPROM

L'unité de traitement 2 de l'actionneur électromagnétique comporte également des premiers moyens de mesure de la tension instantanée u aux bornes de la bobine d'excitation et des seconds moyens de mesure de l'intensité du courant électrique instantané i d'excitation circulant dans la bobine. Ces premier et second moyens de mesure génèrent des signaux représentatifs respectivement de la tension u et du courant i qui sont reçus par l'unité de traitement, après numérisation et échantillonnage. A partir des valeurs mesurées de la tension u et du courant i, l'unité de traitement calcule à tout instant le flux magnétique Φ de la bobine d'excitation 3, grâce à une première l'équation (1) : $u \left(t\right) = Ri \left(t\right) - N . \frac{ⅆ φ}{ⅆ t}$ dans laquelle R représente la résistance électrique totale de la bobine d'excitation, incluant la résistance interne de la bobine et la résistance de mesure d'un shunt de mesure du courant circulant dans ladite bobine ; N étant égal au nombre de spires de la bobine d'excitation 3.

Simultanément, l'inductance H de la bobine d'excitation 3 peut être calculée grâce à une seconde équation (2) : $N x Φ = H x i$

La première équation (1) peut ainsi s'écrire de la forme d'une troisième équation : $u \left(t\right) = Ri \left(t\right) + H . \frac{ⅆ I}{ⅆ t} + i \left(t\right) . \frac{ⅆ H}{ⅆ t}$

Les première et troisième équations (1) (3) prennent en compte les pertes du champ magnétique dans l'actionneur. La résistance électrique totale R de la bobine 3 d'excitation est déterminée par des moyens de mesure de l'unité de traitement 2. Une tension de référence Uref est appliquée à la bobine d'excitation 3. La résistance de mesure permet de connaître le courant associé et ainsi de déterminer la résistance électrique totale R. La résistance électrique totale R est principalement modifiée par la température de la bobine. Le shunt de mesure doit être stable et précis.

L'inductance H dépend également des caractéristiques intrinsèques du circuit magnétique 1 ainsi que de l'entrefer E variable existant entre l'armature mobile 12 et la culasse fixe 11. Ces caractéristiques intrinsèques dépendent notamment de la forme ou l'architecture de l'actionneur électromagnétique. Ainsi, pour un actionneur électromagnétique donné, l'inductance H est alors fonction de l'entrefer E. Ces caractéristiques intrinsèques dépendent aussi des paramètres magnétiques liés notamment aux matériaux utilisés. Etant donné que le circuit magnétique 1 n'est pas complètement saturé en position fermée, l'inductance H varie également largement en fonction du courant i circulant dans la bobine d'excitation.

Selon un mode de développement de l'invention, L'unité de traitement 2 de l'actionneur électromagnétique comporte des moyens pour déterminer la position de l'armature mobile 12 par rapport à la culasse fixe 11, à partir d'une courbe de surface 10.

La courbe de surface 10 à trois dimensions telle que représentée à titre d'exemple sur la figure 3, donne la valeur de l'entrefer E de l'actionneur électromagnétique en fonction de l'inductance H de la bobine d'excitation 3 et du courant i circulant dans ladite bobine 3. A titre d'exemple, ladite courbe de surface 10 correspond à un appareil interrupteur de type contacteur. Le courant i est exprimé en ampères, l'inductance H est exprimée en henrys et l'entrefer E est exprimé en millimètres. L'entrefer varie entre une valeur maximale d'environ six millimètres dans cet exemple, correspondant à la position ouverte K1 de l'armature mobile 12, et une valeur minimale nulle, correspondant à la position fermée K2 de l'armature mobile 12. D'après la courbe de surface 10 que, on observe une influence importante de la saturation du matériau quand l'électroaimant est en position fermée. En effet, l'inductance H varie sensiblement en fonction du courant i circulant dans la bobine d'excitation 3. Inversement, en position ouverte, l'inductance H est quasiment constante en fonction du courant i dans la bobine 3. Une courbe de même type, non représentée, peut être obtenue pour le mouvement d'ouverture.

Les valeurs permettant de constituer la courbe de surface 10 dépendent des caractéristiques intrinsèques de l'actionneur et doivent donc être déterminées au préalable pour chaque type d'actionneur. Ainsi, la courbe de surface 10 est stockée dans des moyens de mémorisation une seule fois, préférentiellement lors de la fabrication de l'actionneur électromagnétique. La courbe de surface 10 peut être mémorisée dans les moyens de mémorisation 22 sous la forme d'un tableau de données comportant une pluralité de points, chaque point étant déterminé par une valeur du courant i et une valeur de l'inductance H auxquelles correspond une valeur représentant l'entrefer E de l'actionneur électromagnétique. Ce tableau de données est utilisé par l'unité de traitement 2 comme un abaque, c'est-à-dire que, après avoir reçu les signaux représentatifs du courant i et de la tension u, puis calculé l'inductance H au moyen de la seconde équation 2 indiquée précédemment, l'unité de traitement détermine, pour chaque couple de valeurs de l'inductance H et du courant i, une valeur correspondante de l'entrefer E mémorisée dans le tableau de données.

Si le traitement d'un tableau de données ralentit trop le fonctionnement de l'unité de traitement 2 alors la courbe de surface 10 peut être mémorisée sous la forme d'une ou plusieurs équations de surface calculant l'entrefer E de l'actionneur électromagnétique en fonction de l'inductance H de la bobine de l'électroaimant et du courant i circulant dans la bobine. Il est possible que plusieurs équations de surface soient nécessaires pour couvrir complètement la courbe de surface 10, chaque équation n'étant alors valide que sur une zone délimitée de la courbe de surface 10.

Lorsque l'entrefer E est déterminé, l'unité de traitement 2 peut instantanément en déduire la valeur de la position de l'armature mobile 12 par rapport à la culasse fixe 11. En outre, l'unité de traitement 2 peut aussi calculer la vitesse instantanée de l'armature mobile. Ladite vitesse est égale à dérivée de la valeur de la position de la dite armature par rapport au temps t. Connaissant la masse m de l'armature mobile, l'énergie cinétique $\frac{1}{2} ⁢ {mv}^{2}$ de l'armature mobile est alors calculée. La masse de l'armature mobile est une donnée physique directement liée à la construction de l'actionneur.

L'ensemble de ces caractéristiques est décrit dans le brevet de la demanderesse FR2835061 qui est cité ici à titre de référence.

Selon un mode préférentiel de réalisation de l'invention, l'unité de traitement 2 de l'actionneur électromagnétique comporte des moyens de contrôle auto adaptatifs aptes à déterminer un effort mécanique F s'appliquant sur l'actionneur électromagnétique. La détermination de l'effort mécanique F s'effectue sans l'aide de capteurs supplémentaires. Lesdits moyens autoadaptatifs comprennent des moyens pour déterminer une énergie thermique élémentaire (*R.i*²*.dt*) en fonction de la résistance électrique totale R du circuit d'excitation et du courant électrique instantané i.

En outre, les moyens autoadaptatifs comprennent des moyens pour déterminer une énergie électrique élémentaire (*u.i.dt*) en fonction de la tension instantanée u et du courant électrique instantanée i et des moyens pour déterminer une énergie électromagnétique élémentaire de l'actionneur électromagnétique. Ladite énergie est égale à la différence entre l'énergie électrique élémentaire (*u.i.dt*) et l'énergie thermique élémentaire (*R.i*²*.dt*).

Les moyens autoadaptatifs comprennent aussi des moyens pour déterminer une énergie mécanique élémentaire $\left(\frac{\partial φ \left(i, x\right)}{\partial x}.i.dx\right) .$ Ladite énergie est égale à la différence entre l'énergie électromagnétique élémentaire et l'énergie magnétique élémentaire. L'énergie magnétique élémentaire $\left(\frac{\partial φ \left(i, x\right)}{\partial i}.i.di\right)$ est fonction de la dérivée partielle du flux $\frac{\partial φ \left(i, x\right)}{\partial i}$ par rapport au courant électrique instantané (i) et de la position x précédemment calculée.

Les moyens autoadaptatifs comprennent des moyens pour déterminer l'effort mécanique F qui s'applique sur l'actionneur. Cet effort est fonction de l'énergie mécanique élémentaire $\left(\frac{\partial φ \left(i, x\right)}{\partial i}.i.dx\right)$ et d'une variation d'énergie cinétique de l'armature mobile 12 entre la position ouverte K1 et la position fermée k2. L'effort F se calcule grâce à une quatrième l'équation (4) : $F = \frac{1}{dx} ⋅ \left(\frac{\partial φ \left(i, x\right)}{\partial x}.idx-{\left[\frac{1}{2}⁢{mv}^{2}\right]}_{k ⁢ 1}^{k ⁢ 2}\right)$

Une première application de l'invention consiste à effectuer le pilotage de l'actionneur à partir de la connaissance de la position de l'armature mobile 12 et de l'effort mécanique F s'appliquant sur l'actionneur.

Selon l'invention, l'unité de traitement 2 est capable d'asservir l'intensité du courant I circulant dans la bobine d'excitation 3 à partir de la position de l'armature mobile et/ou de l'effort F. Les moyens de commande 21 étant reliés et pilotés par les moyens de contrôle autoadaptatifs peuvent délivrer et asservir le courant électrique de commande I pour la bobine d'excitation 3 à fonction de l'effort mécanique F. Cet asservissement permet notamment de réduire l'intensité du courant dans une zone correspondant à l'impact des contacts mobiles sur les contacts fixes des pôles de l'appareil interrupteur. Cet asservissement est d'autant plus intéressant que l'actionneur électromagnétique est bistable puisqu'il est alors possible de piloter l'électroaimant durant les mouvements de fermeture et d'ouverture. En outre, les moyens de commande délivrent et asservissent le courant électrique de commande I pour la bobine d'excitation 3 en fonction de la position x calculée de l'armature mobile 12 par rapport à la culasse fixe 11.

## Revendications

1. Actionneur électromagnétique (100) ayant une unité de traitement (2) destinée à agir sur des moyens commande (21) en fonction d'un effort mécanique (F) s'appliquant sur ledit actionneur, actionneur comprenant :
- une armature mobile (12) montée à l'intérieur d'une culasse fixe (11) magnétique, ladite armature mobile (12) étant mobile entre une position ouverte (K1) et une position fermée (K2),
- au moins une bobine d'excitation (3) reliée aux moyens commande (21),
- ladite unité de traitement (2) ayant :
- des moyens pour déterminer une variation de flux (Φ) dans la bobine d'excitation (3), à partir d'une mesure de la tension instantanée (u) et du courant électrique instantané (i) circulant dans ladite bobine,
- des moyens pour déterminer une variation d'inductance (H) dans la bobine d'excitation (3), à partir d'une mesure de variation de flux (ϕ),
- des moyens pour déterminer la position (x) de l'armature mobile (12) par rapport à la culasse fixe (11), détermination à partir d'une corrélation entre ladite position (x), l'inductance (H) et le courant instantané (i) dans la bobine d'excitation (3),
- des moyens de mesure d'une résistance totale (R) de la bobine d'excitation (3) à partir d'un courant électrique de référence (Iref) et / ou d'une tension de référence (Uref) , actionneur, **caractérisé en ce que** l'unité de traitement comporte des moyens de contrôle autoadaptatifs ayant :
- des moyens pour déterminer une énergie thermique élémentaire (R.i2.dt) en fonction de la résistance totale (R) de la bobine d'excitation et du courant électrique instantané (i),
- des moyens pour déterminer une énergie électrique élémentaire (u.i.dt) en fonction de la tension instantanée (u) et du courant électrique instantané (i),
- des moyens pour déterminer une énergie électromagnétique élémentaire égale à la différence entre l'énergie électrique instantanée (u.i.dt) et l'énergie thermique instantanée (R.i2.dt)
- des moyens pour déterminer une énergie mécanique élémentaire (∂Φ (i,x)/i.dx) égale à la différence entre l'énergie électromagnétique ax élémentaire et une énergie magnétique élémentaire,
- l'énergie magnétique élémentaire (∂Φ (i,x)/∂i.i.di) étant fonction de ai la dérivée partielle du flux par rapport au courant instantané (i),
- des moyens pour déterminer un effort mécanique (F) s'appliquant sur l'actionneur en fonction de la différence entre l'énergie mécanique élémentaire ( ∂Φ (i,x)/i.dx) et la variation d'énergie cinétique (1/2 mv2) par rapport au temps de l'armature mobile (12) entre la position ouverte et la position fermée, la vitesse (v) obtenue comme dérivée de la position (x) par rapport au temps; les moyens de commande (21) reliés aux moyens de contrôle autoadaptatifs faisant varier l'intensité du courant de commande (I) pour la bobine (3) en fonction dudit effort mécanique (F).

2. Actionneur électromagnétique selon la revendication 1, **caractérisé que** la corrélation entre ladite position (x) de l'armature mobile (12), l'inductance (H) de la bobine (3) et le courant électrique instantané (i) circulant dans ladite bobine est représentée à partir d'une mise en équations spécifiques.

3. Actionneur électromagnétique selon la revendication 1, **caractérisé que** la corrélation entre ladite position (x) de l'armature mobile (12), l'inductance (H) de la bobine (3) et le courant électrique instantané (i) circulant dans la bobine est représentée à partir d'une courbe de surface (10) donnant un entrefer (E) de l'actionneur électromagnétique en fonction de l'inductance (H) de la bobine (3) d'excitation et du courant électrique instantané (i) circulant dans ladite bobine.

4. Actionneur électromagnétique selon la revendication 3, **caractérisé que** l'unité de traitement (2) comporte des moyens de mémorisation (22) mémorisant la courbe de surface (10) sous forme d'une ou plusieurs équations.

5. Actionneur électromagnétique selon la revendication 3, **caractérisé que** l'unité de traitement (2) comporte des moyens de mémorisation (22) mémorisant la courbe de surface (10) sous forme d'un tableau de données contenant une pluralité de valeurs de l'entrefer (E) de l'actionneur, de l'inductance (H) ou du flux (0) de la bobine d'excitation et du courant électrique instantané (i).

6. Actionneur électromagnétique selon l'une quelconque des revendications précédentes, **caractérisé que** la culasse fixe (11) comporte un axe longitudinal (X), l'armature mobile (12) mobile étant montée à coulissement axial selon l'axe longitudinal (X) de ladite culasse.

7. Actionneur électromagnétique selon l'une quelconque des revendications précédentes, **caractérisé en ce que** l'unité de traitement (2) comporte des moyens de commande (21) reliés et pilotés par les moyens de contrôle auto- adaptatifs de l'unité de traitement (2) pour délivrer et asservir le courant électrique de commande (I) pour la bobine (3) en fonction de l'effort mécanique (F).

8. Actionneur électromagnétique selon la revendication 7, **caractérisé en ce que** l'unité de traitement (2) comporte des moyens de commande (21) reliés et pilotés par les moyens de contrôle auto-adaptatifs de l'unité de traitement (2) pour délivrer et asservir le courant électrique de commande (1) en fonction de la position (x) calculée de l'armature mobile (12) par rapport à la culasse fixe (11).

9. Procédé pour déterminer un effort mécanique (F) s'appliquant sur un actionneur selon les revendications 1 à 8, procédé **caractérisé en qu'**il consiste à :
- mesurer une résistance totale (R) de la bobine d'excitation (3) à partir d'un courant électrique de référence (Iref) et / ou d'une tension de référence (Uref),
- déterminer une variation de flux (Φ) dans la bobine d'excitation (3), à partir d'une mesure de la tension instantanée (u) et du courant électrique instantané (i) circulant dans ladite bobine,
- déterminer une variation d'inductance (H) dans la bobine d'excitation (3), à partir d'une mesure de variation de flux (Φ),
- déterminer la position (x) de l'armature mobile (12) par rapport à la culasse fixe (11), détermination à partir d'une corrélation entre ladite position (x), l'inductance (H) et le courant électrique instantané (i) dans la bobine d'excitation (3),
- déterminer une énergie thermique élémentaire (R.i2.dt) en fonction de la résistance totale (R) de la bobine d'excitation et du courant électrique instantané (i),
- déterminer une énergie électrique élémentaire (u.i.dt) en fonction de la tension instantanée (u) et du courant électrique instantané (i),
- déterminer une énergie électromagnétique élémentaire égale à la différence entre la énergie électrique instantanée (u.i.dt) et la énergie thermique instantanée (R.i2.dt),
- déterminer une énergie mécanique élémentaire $\left(\frac{\partial φ \left(i, x\right)}{\partial x}⁢i.dx\right)$ égale à la différence entre l'énergie électromagnétique élémentaire et une énergie magnétique élémentaire,
- l'énergie magnétique élémentaire $\left(\frac{\partial φ \left(i, x\right)}{\partial x}.i.di\right)$ étant fonction ∂i de la dérivée partielle du flux par rapport au courant instantané (i),
- déterminer la vitesse (v) de l'armature mobile(12) comme dérivée de la position (x) par rapport au temps;
- déterminer un effort mécanique (F) s'appliquant sur l'actionneur en fonction de la différence entre l'énergie mécanique élémentaire $\left(\frac{\partial φ \left(i, x\right)}{\partial x}.i.dx\right)$ et la variation d'énergie cinétique (1/2 mv2) par rapport au temps de l'armature mobile (12) entre la position ouverte et la position fermée ;
- faire varier l'intensité du courant de commande (I) pour la bobine d'excitation (3) en fonction dudit effort mécanique (F).

10. Procédé selon la revendication 9, **caractérisé en ce que** la corrélation entre ladite position (x) de l'armature mobile (12), le flux (Φ) ou l'inductance (H) de la bobine (3) et le courant électrique instantané (i) circulant dans ladite bobine est représenté à partir d'une mise en équations spécifiques.

11. Procédé selon la revendication 9, **caractérisé en ce que** la corrélation entre ladite position (x) de l'armature mobile (12), le flux (Φ) ou l'inductance (H) de la bobine (3) est représentée à partir d'une courbe de surface (10) donnant un entrefer (E) de l'actionneur électromagnétique en fonction du flux (Φ) ou l'inductance (H) de la bobine (3) et du courant électrique instantané (i) circulant dans ladite bobine.

12. Procédé selon la revendication 11, **caractérisé en ce que** la courbe de surface (10) est mémorisée dans des moyens de mémorisation (22) sous forme d'un tableau de données contenant une pluralité de valeurs de l'entrefer (E) de l'actionneur, de l'inductance (H) ou du flux de la bobine (3) et du courant électrique instantané (i) circulant dans ladite bobine.

## Patentansprüche

1. Elektromagnetisches Betätigungsglied (100) mit einer Verarbeitungseinheit (2) zur Beaufschlagung von Steuermitteln (21) in Abhängigkeit von einer auf das genannte Betätigungsglied wirkenden mechanischen Kraft (F), welches Betätigungslied
- einen, im Inneren eines feststehenden magnetischen Rückschlusseisens (11) gelagerten beweglichen Anker (12), welcher bewegliche Anker (12) zwischen einer Ausschaltstellung (K1) und einer Einschaltstellung (K2) verschoben werden kann,
- sowie mindestens eine mit den genannten Steuermitteln (21) verbundene Erregerspule (3) umfasst,
- wobei die genannte Verarbeitungseinheit (2)
- Mittel zur Bestimmung einer Änderung des magnetischen Flusses (Φ) in der Erregerspule (3) durch Messung des Augenblickswerts der Spannung (u) sowie des Augenblickswerts des über die Spule fließenden Stroms (i),
- Mittel zur Bestimmung einer Änderung der Induktivität (L) in der Erregerspule (3) durch Messung der Änderung des magnetischen Flusses (ϕ),
- Mittel zur Bestimmung der relativen Lage (x) des beweglichen Ankers (12) zum feststehenden Rückschlusseisen (11) mithilfe einer Wechselbeziehung zwischen der genannten Lage (x), dem magnetischen Fluss (ϕ) und dem Augenblickswert des Stroms (i) in der Erregerspule (3) sowie
- Messmittel zur Messung eines Gesamtwiderstands (R) der Erregerspule (3) mithilfe eines elektrischen Referenzstroms (Iref) und/oder einer Referenzspannung (Uref) umfasst,
welches Betätigungsglied **dadurch gekennzeichnet ist, dass** die Verarbeitungseinheit selbstanpassende Regelmittel mit
- Mitteln zur Bestimmung einer thermischen Elementarenergie (R.i².dt) in Abhängigkeit vom Gesamtwiderstand (R) der Erregerspule und vom Augenblickswerts des Stromes (i),
- Mitteln zur Bestimmung einer elektrischen Elementarenergie (u.i.dt) in Abhängigkeit vom Augenblickswert der Spannung (u) und vom Augenblickswert des Stroms (i),
- Mitteln zur Bestimmung einer elektromagnetischen Elementarenergie entsprechend der Differenz zwischen dem Augenblickswert der elektrischen Energie (u.i.dt) und dem Augenblickswert der thermischen Energie (R.i².dt),
- Mitteln zur Bestimmung einer mechanischen Elementarenergie ∂Φ (i x)/ i dx) entsprechend der Differenz zwischen der elektromagnetischen Elementarenergie und einer magnetischen Elementarenergie, wobei
- sich die magnetische Elementarenergie ∂Φ (ix/∂i.i.di) aus einer partiellen Ableitung des magnetischen Flusses nach dem Augenblickswert des Stroms (i) ergibt,
- sowie mit Mitteln zur Bestimmung einer mechanischen Kraft (F) umfasst, mit der das Betätigungsglied in Abhängigkeit von der Differenz zwischen der mechanischen Elementarenergie ∂Φ (i x)/ i dx) und der zeitlichen Änderung der kinetischen Energie (1/2 m v2) des beweglichen Ankers (12) zwischen der Ausschaltstellung und der Einschaltstellung beaufschlagt wird, wobei sich die Geschwindigkeit (v) aus der Ableitung der Lage (x) nach der Zeit ergibt,
- wobei die mit den selbstanpassenden Regelmitteln verbundenen Steuermittel (21) die Höhe des Steuerstroms (I) für die Spule (3) in Abhängigkeit von der genannten mechanischen Kraft (F) verändern.

2. Elektromagnetisches Betätigungsglied nach Anspruch 1, **dadurch gekennzeichnet, dass** die Wechselbeziehung zwischen der Lage (x) des beweglichen Ankers (12), der Induktivität (L) der Spule (3) und dem Augenblickswert des über die genannte Spule fließenden Stromes (i) durch spezifische Funktionsgleichungen dargestellt wird.

3. Elektromagnetisches Betätigungsglied nach Anspruch 1, **dadurch gekennzeichnet, dass** die Wechselbeziehung zwischen der Lage (x) des beweglichen Ankers (12), der Induktivität (L) der Spule (3) und dem Augenblickswerts des über die genannte Spule fließenden Stromes (i) durch eine Flächenkurve (10) dargestellt wird, die einen Luftspalt (E) des elektromagnetischen Betätigungsglieds in Abhängigkeit von der Induktivität (L) der Erregerspule (3) und vom Augenblickswert des über die genannte Spule fließenden Stroms (i) angibt.

4. Elektromagnetisches Betätigungsglied nach Anspruch 3, **dadurch gekennzeichnet dass** die Verarbeitungseinheit (2) Speichermittel (22) umfasst, welche die Flächenkurve (10) in Form einer oder mehrerer Funktionsgleichungen speichern.

5. Elektromagnetisches Betätigungsglied nach Anspruch 3, **dadurch gekennzeichnet, dass** die Verarbeitungseinheit (2) Speichermittel (22) umfasst, welche die Flächenkurve (10) in Form einer Wertetabelle speichern, die mehrere Werte für den Luftspalt (E) des Betätigungsglieds, die Induktivität (L) oder den magnetischen Fluss (0) der Erregerspule und den Augenblickswert des elektrischen Stroms (i) enthält.

6. Elektromagnetisches Betätigungsglied nach irgendeinem der vorhergehenden Ansprüche, **dadurch gekennzeichnet, dass** das feststehende Rückschlusseisen (11) eine Längsachse (X) aufweist und der bewegliche Anker (12) in der Längsachse (X) des genannten Rückschlusseisens axial gleitend verschoben werden kann.

7. Elektromagnetisches Betätigungsglied nach irgendeinem der vorhergehenden Ansprüche, **dadurch gekennzeichnet, dass** die Verarbeitungseinheit (2) Steuermittel (21) umfasst, die von den mit ihnen verbundenen, selbstanpassenden Regelmitteln der Verarbeitungseinheit (2) angesteuert werden, um die Bereitstellung und Regelung des elektrischen Steuerstroms (I) für die Spule (3) in Abhängigkeit von der mechanischen Kraft (F) zu bewirken.

8. Elektromagnetisches Betätigungsglied nach Anspruch 7, **dadurch gekennzeichnet, dass** die Verarbeitungseinheit (2) Steuermittel (21) umfasst, die von den mit ihnen verbundenen, selbstanpassenden Regelmitteln der Verarbeitungseinheit (2) angesteuert werden, um die Bereitstellung und Regelung des elektrischen Steuerstroms (I) in Abhängigkeit von der berechneten, relativen Lage (x) des beweglichen Ankers (12) zum feststehenden Rückschlusseisen (11) zu bewirken.

9. Verfahren zur Bestimmung einer mechanischen Kraft (F), mit der ein Betätigungsglied nach einem der Ansprüche 1 bis 8 beaufschlagt wird, welches Verfahren aus folgenden Schritten besteht:
- Messung eines Gesamtwiderstand (R) der Erregerspule (3) mithilfe eines elektrischen Referenzstroms (Iref) und/oder einer Referenzspannung (Uref),
- Bestimmung einer Änderung des magnetischen Flusses (Φ) in der Erregerspule (3) durch Messung des Augenblickswerts der Spannung (u) sowie des Augenblickswerts des über die genannte Spule fließenden Stroms (i),
- Bestimmung einer Änderung der Induktivität (L) in der Erregerspule (3) durch Messung der Änderung des magnetischen Flusses (Φ),
- Bestimmung der relativen Lage (x) des beweglichen Ankers (12) zum feststehenden Rückschlusseisen (11) mithilfe einer Wechselbeziehung zwischen der genannten Lage (x), der Induktivität (L) und dem Augenblickswert des Stroms (i) in der Erregerspule (3),
- Bestimmung einer thermischen Elementarenergie (R.i².dt) in Abhängigkeit vom Gesamtwiderstand (R) der Erregerspule und vom Augenblickswerts des Stromes (i),
- Bestimmung einer elektrischen Elementarenergie (u.i.dt) in Abhängigkeit vom Augenblickswert der Spannung (u) und vom Augenblickswert des Stroms (i),
- Bestimmung einer elektromagnetischen Elementarenergie entsprechend der Differenz zwischen dem Augenblickswert der elektrischen Energie (u.i.dt) und dem Augenblickswert der thermischen Energie (R.i².dt),
- Bestimmung einer mechanischen Elementarenergie $\left(\frac{\partial φ \left(i, x\right)}{\partial x}.i.dx\right)$ entsprechend der Differenz zwischen der elektromagnetischen Elementarenergie und einer magnetischen Elementarenergie,
- welche magnetische Elementarenergie, $\left(\frac{\partial φ \left(i, x\right)}{\partial x}.i.di\right)$ sich aus der partiellen Ableitung des magnetischen Flusses nach dem Augenblickswerts des Stroms (i) ergibt,
- Bestimmung der Geschwindigkeit (v) des beweglichen Ankers (12) als Ableitung der Lage (x) in Abhängigkeit von der Zeit;
- Bestimmung einer mechanischen Kraft (F), mit der das Betätigungsglied in Abhängigkeit von der Differenz zwischen der mechanischen Elementarenergie $\left(\frac{\partial φ \left(i, x\right)}{\partial x}.i.dx\right)$ und der zeitlichen Änderung der kinetischen Energie (1/2 m v2) des beweglichen Ankers (12) zwischen der Ausschaltstellung und der Einschaltstellung beaufschlagt wird,
- Veränderung der Höhe des Steuerstroms (I) für die Erregerspule (3) in Abhängigkeit von der genannten mechanischen Kraft (F).

10. Verfahren nach Anspruch 9, **dadurch gekennzeichnet, dass** die Wechselbeziehung zwischen der Lage (x) des beweglichen Ankers (12), dem magnetischen Fluss (Φ) oder der Induktivität (L) der Spule (3) und dem Augenblickswert des über die genannte Spule fließenden Stromes (i) durch spezifische Funktionsgleichungen dargestellt wird.

11. Verfahren nach Anspruch 9, **dadurch gekennzeichnet, dass** die Wechselbeziehung zwischen der genannten Lage (x) des beweglichen Ankers (12), dem magnetischen Fluss (Φ) oder der Induktivität (L) der Spule (3) durch eine Flächenkurve (10) dargestellt wird, die einen Luftspalt (E) des elektromagnetischen Betätigungsglieds in Abhängigkeit vom magnetischen Fluss (Φ) oder der Induktivität (L) der Spule (3) und vom Augenblickswert des über die genannte Spule fließenden Stroms (i) angibt.

12. Verfahren nach Anspruch 11, **dadurch gekennzeichnet dass** die Flächenkurve (10) in Form einer Wertetabelle in Speichermitteln (22) gespeichert wird, welche Tabelle mehrere Werte für den Luftspalt (E) des Betätigungsglieds, die Induktivität (L) oder den magnetischen Fluss der Spule (3) und den Augenblickswert des über die genannte Spule fließenden Stroms (i) enthält.

## Claims

1. Electromagnetic actuator (100) having a processing unit (2) intended to act on drive means (21) as a function of a mechanical load (F) applied to the said actuator, actuator comprising:
- a movable armature (12) mounted inside a magnetic fixed yoke (11), the said movable armature (12) being movable between an open position (K1) and a closed position (K2),
- at least one excitation coil (3) linked to the drive means (21),
- the said processing unit (2) having:
- means for determining a variation of flux (Φ) in the excitation coil (3), on the basis of a measurement of the instantaneous voltage (u) and of the instantaneous electric current (i) flowing around the said coil,
- means for determining a variation of inductance (H) in the excitation coil (3), on the basis of a measurement of variation of flux (ϕ),
- means for determining the position (x) of the movable armature (12) with respect to the fixed yoke (11), determination on the basis of a correlation between the said position (x), the inductance (H) and the instantaneous current (i) in the excitation coil (3),
- means for measuring a total resistance (R) of the excitation coil (3) on the basis of a reference electric current (Iref) and/or of a reference voltage (Uref),
actuator, **characterized in that** the processing unit comprises autoadaptative supervision means having:
- means for determining an elementary thermal energy (R.i2.dt) as a function of the total resistance (R) of the excitation coil and of the instantaneous electric current (i),
- means for determining an elementary electrical energy (u.i.dt) as a function of the instantaneous voltage (u) and of the instantaneous electric current (i),
- means for determining an elementary electromagnetic energy equal to the difference between the instantaneous electrical energy (u.i.dt) and the instantaneous thermal energy (R.i2.dt)
- means for determining an elementary mechanical energy (∂Φ(i,x)/i.dx) equal to the difference between the elementary electromagnetic energy ax and an elementary magnetic energy,
- the elementary magnetic energy (∂Φ(i,x)/i.dx) being dependent on ai the partial derivative of the flux with respect to the instantaneous current (i),
- means for determining a mechanical load (F) applied to the actuator as a function of the difference between the elementary mechanical energy (∂Φ(i,x)/i.dx) and the variation of kinetic energy (1/2mv2) with respect to time of the movable armature (12) between the open position and the closed position, the velocity (v) obtained as derivative of the position (x) with respect to time;
the drive means (21) linked to the autoadaptative supervision means varying the intensity of the drive current (I+) for the coil (3) as a function of the said mechanical load (F).

2. Electromagnetic actuator according to Claim 1, **characterized in that** the correlation between the said position (x) of the movable armature (12), the inductance (H) of the coil (3) and the instantaneous electric current (i) flowing around the said coil is represented on the basis of a formulation in terms of specific equations.

3. Electromagnetic actuator according to Claim 1, **characterized in that** the correlation between the said position (x) of the movable armature (12), the inductance (H) of the coil (3) and the instantaneous electric current (i) flowing around the coil is represented on the basis of a surface curve (10) giving an airgap (E) of the electromagnetic actuator as a function of the inductance (H) of the excitation coil (3) and of the instantaneous electric current (i) flowing around the said coil.

4. Electromagnetic actuator according to Claim 3, **characterized in that** the processing unit (2) comprises storage means (22) storing the surface curve (10) in the form of one or more equations.

5. Electromagnetic actuator according to Claim 3, **characterized in that** the processing unit (2) comprises storage means (22) storing the surface curve (10) in the form of an array of data containing a plurality of values of the airgap (E) of the actuator, of the inductance (H) or of the flux (0) of the excitation coil and of the instantaneous electric current (i).

6. Electromagnetic actuator according to any one of the preceding claims, **characterized in that** the fixed yoke (11) comprises a longitudinal axis (X), the movable armature (12) being mounted axially slidably along the longitudinal axis (X) of the said yoke.

7. Electromagnetic actuator according to any one of the preceding claims, **characterized in that** the processing unit (2) comprises drive means (21) linked and controlled by the autoadaptive supervision means of the processing unit (2) so as to deliver and slave the drive electric current (I+) for the coil (3) as a function of the mechanical load (F).

8. Electromagnetic actuator according to Claim 7, **characterized in that** the processing unit (2) comprises drive means (21) linked and controlled by the autoadaptive supervision means of the processing unit (2) so as to deliver and slave the drive electric current (1) as a function of the calculated position (x) of the movable armature (12) with respect to the fixed yoke (11).

9. Method for determining a mechanical load (F) applied to an actuator according to Claims 1 to 8, method **characterized in that** it consists in:
- measuring a total resistance (R) of the excitation coil (3) on the basis of a reference electric current (Iref) and/or of a reference voltage (Uref),
- determining a variation of flux (Φ) in the excitation coil (3), on the basis of a measurement of the instantaneous voltage (u) and of the instantaneous electric current (i) flowing around the said coil,
- determining a variation of inductance (H) in the excitation coil (3), on the basis of a measurement of variation of flux (Φ),
- determining the position (x) of the movable armature (12) with respect to the fixed yoke (11), determination on the basis of a correlation between the said position (x), the inductance (H) and the instantaneous electric current (i) in the excitation coil (3),
- determining an elementary thermal energy (R.i2.dt) as a function of the total resistance (R) of the excitation coil and of the instantaneous electric current (i),
- determining an elementary electrical energy (u.i.dt) as a function of the instantaneous voltage (u) and of the instantaneous electric current (i),
- determining an elementary electromagnetic energy equal to the difference between the instantaneous electrical energy (u.i.dt) and the instantaneous thermal energy (R.i2.dt),
- determining an elementary mechanical energy $\left(\frac{\partial φ \left(i, x\right)}{\partial x}.i.dx\right)$ equal to the difference between the elementary electromagnetic energy and an elementary magnetic energy,
- the elementary magnetic energy $\left(\frac{\partial φ \left(i, x\right)}{\partial x}.i.di\right)$ being dependent on the partial derivative ∂i of the flux with respect to the instantaneous current (i),
- determining the velocity (v) of the movable armature (12) as derivative of the position (x) with respect to time;
- determining a mechanical load (F) applied to the actuator as a function of the difference between the elementary mechanical energy $\left(\frac{\partial φ \left(i, x\right)}{\partial x}.i.dx\right)$ and the variation of kinetic energy (1/2mv2) with respect to time of the movable armature (12) between the open position and the closed position;
- varying the intensity of the drive current (I+) for the excitation coil (3) as a function of the said mechanical load (F).

10. Method according to Claim 9, **characterized in that** the correlation between the said position (x) of the movable armature (12), the flux (Φ) or the inductance (H) of the coil (3) and the instantaneous electric current (i) flowing around the said coil is represented on the basis of a formulation in terms of specific equations.

11. Method according to Claim 9, **characterized in that** the correlation between the said position (x) of the movable armature (12), the flux (Φ) or the inductance (H) of the coil (3) is represented on the basis of a surface curve (10) giving an airgap (E) of the electromagnetic actuator as a function of the flux (Φ) or the inductance (H) of the coil (3) and of the instantaneous electric current (i) flowing around the said coil.

12. Method according to Claim 11, **characterized in that** the surface curve (10) is stored in storage means (22) in the form of an array of data containing a plurality of values of the airgap (E) of the actuator, of the inductance (H) or of the flux of the coil (3) and of the instantaneous electric current (i) flowing around the said coil.
